# FASCICULE DE BREVET EUROPEEN

(11) **EP 0 028 996 B1**
(45) Date de publication et mention de la délivrance du brevet: **11.05.1983**
(21) Numéro de dépôt: 80420122.6
(22) Date de dépôt: 07.11.1980
(51) Int. Cl.: B04C 3/06, B03C 3/14

(54) **Perfectionnements aux séparateurs centrifuges du genre cyclone**
Zentrifugalzyklonabscheider
Centrifugal separators of the cyclonic type

(30) Priorité: 08.11.1979 FR 7928023
(43) Date de publication de la demande: 20.05.1981
(73) Titulaire: SOCIETE LAB Société à Responsabilité française, F-69003 Lyon (FR)
(72) Inventeur: Vicard, Pierre Georges, F-69003 Lyon (FR)
(74) Mandataire: Monnier, Joseph

## Description

La présente invention se réfère aux séparateurs centrifuges du genre cyclone destinés à extraire d'un fluide liquide ou gazeux les particules solides ou liquides qu'il tient en suspension. Elle vise plus particulièrement le cas des appareils du genre en question à axe substantiellement horizontal dans lesquels le fluide à traiter s'écoule longitudinalement en entrant par une extrémité pour sortir par l'autre. Ces cyclones comprennent en général un aubage d'entrée propre à mettre le fluide en rotation rapide, une sortie annulaire de produit séparé et une sortie centrale de fluide épuré réalisée sous la forme d'une simple tubulure axiale de diamètre légèrement inférieur à celui du corps de l'appareil.

On peut ainsi trouver dans le brevet français FR-A-1 069071 la description d'un séparateur du genre en question comprenant un corps tubulaire cylindrique avec noyau axial, des aubes ou ailettes incurvées étant prévues à l'entrée pour mettre en rotation le fluide gazeux à épurer et à la sortie pour redresser son écoulement ; cette sortie est équipée d'un tube séparateur de plus petit diamètre, co-axial au noyau et qui recueille le gaz épuré. L'addition française FR-E-61665 décrit une disposition semblable à cette différence près que les aubes ou ailettes redresseuses constituent deux jeux disposés respectivement à l'intérieur et à l'extérieur du tube séparateur de sortie. Dans le brevet US-A-3 670 479 les aubes d'entrée et de sortie sont respectivement portées par deux corps profilés correspondants; tandis que l'évacuation des particules séparées s'effectue par une fente périphérique qui débouche dans un anneau creux entourant le corps cylindrique de l'appareil. Dans le brevet français FR-A-2 338 086 on a prévu des fentes longitudinales pour permettre là encore l'évacuation des particules dans un espace entourant le corps du séparateur. Enfin dans le brevet US-A4010011, qui comporte lui aussi un tube séparateur de sortie, on a disposé un fil axial pour former électrode ionisante.

Les cyclones ainsi établis ont l'inconvénient de consommer beaucoup d'énergie et d'exiger par conséquent la présence de pompes ou ventilateurs de puissance relativement élevée. Tout d'abord pour mettre le fluide en rotation rapide, il faut lui impartir l'énergie cinétique correspondante, ce qui implique une pression statique et/ou dynamique importante en amont de l'aubage d'entrée. Cette énergie est pratiquement perdue dans la canalisation de sortie à l'intérieur de laquelle le fluide tourbillonne jusqu'à ce que son mouvement de rotation disparaisse sous l'effet des frottements et analogues. Enfin la mise en rotation réalisée par l'aubage d'entrée est imparfaite de sorte qu'il se forme à l'intérieur de l'appareil des tourbillons irréguliers qui se prolongent souvent jusqu'à la sortie en gênant ainsi la rotation régulière de la masse du fluide et en abaissant l'efficacité de la séparation. En outre ces irrégularités de rotation provoquent une usure importante des parois et qui devient absolument inadmissible dès qu'on cherche à augmenter la vitesse tangentielle pour accroître l'effet séparateur.

L'invention vise à remédier aux inconvénients qui précèdent et à permettre d'établir un cyclone du genre en question qui comporte une grande efficacité de séparation et qui n'exige pour son fonctionnement qu'une puissance relativement réduite.

L'invention vise encore à augmenter cette efficacité par la combinaison du champ centrifuge intense réalisé à l'intérieur du cyclone avec un champ électrostatique entretenu par une électrode axiale ionisante ou polarisante.

L'appareil suivant l'invention, du genre comportant un cyclone dans lequel le fluide à traiter tourne en se déplaçant axialement, et qui est pourvu, pour la mise en rotation du fluide, d'un dispositif d'entrée constitué par des aubes portées par un noyau central, est caractérisé en ce que ces aubes ont en profil transversal (perpendiculaire à l'axe du noyau) une conformation telle que les espaces qui les séparent soient en forme de trapèze à côtés non parallèles incurvés de façon que leur convexité soit orientée vers l'extérieur de l'aube considérée, en vue d'assurer le régime irrotationnel en même temps qu'une composante de vitesse longitudinale uniforme pour toutes les couches annulaires du fluide à l'intérieur du corps du cyclone.

Suivant une autre caractéristique de l'invention les moyens redresseurs prévus à la sortie du cyclone comprennent en succession :
- un étage convergent qui augmente dans une mesure importante la vitesse longitudinale des diverses couches annulaires du fluide en réalisant déjà une transformation partielle de la vitesse tangentielle en une vitesse longitudinale;
- un étage de transformation complète de la vitesse tangentielle en vitesse longitudinale par le moyen d'aubes entourant un corps profilé, ce second étage pouvant être à section constante ou préférablement décroissante (effet convergent) ;
- un étage divergent à faible angle de cône propre à transformer la pression dynamique élevée du fluide qui sort de l'étage précédent, en pression statique correspondant à la récupération de l'énergie de rotation de ce fluide à l'intérieur de l'appareil.

D'autre part, conformément à l'invention, l'on prévoit une électrode axiale à laquelle on fait traverser le corps profilé du second étage des moyens redresseurs (ce corps étant bien entendu prévu isolant) et on l'engage dans un autre corps isolant disposé suivant l'axe des moyens de mise en rotation associés à l'entrée du cyclone, l'amenée du courant à cette électrode s'effectuant par son extrémité située en aval de la sortie de ce cyclone.

Le dessin annexé, donné à titre d'exemple, permettra de mieux comprendre l'invention, les caractéristiques qu'elle présente et les avantages qu'elle est susceptible de procurer :
Figure 1 est une coupe longitudinale schématique générale d'un cyclone suivant l'invention.
Figure 2 en est une coupe transversale à grande échelle suivant II-II (fig. 1).

Le cyclone à axe horizontal représenté en fig. 1 comprend comme à l'ordinaire un corps cylindrique 1 que le fluide liquide ou gazeux à traiter traverse longitudinalement de bout en bout, savoir de gauche à droite sur le dessin, comme indiqué par les flèches 2 et 3. A l'entrée se trouve un dispositif 4 de mise en rotation de ce fluide autour de l'axe géométrique du corps 1, tandis qu'à la sortie un autre dispositif 5 redresse l'écoulement en récupérant l'énergie cinétique qui correspond à la vitesse tangentielle de rotation à l'intérieur du corps.

Conformément à l'invention le dispositif d'entrée 4 est établi afin que le fluide tourne dans le corps 1 suivant le régime dit irrotationnel d'après lequel la vitesse tangentielle est inversement proportionnelle au rayon, et afin également que la composante de vitesse longitudinale des diverses couches annulaires en rotation soit la même. Dans la forme de réalisation représentée (voir fig. 2) le dispositif 4 comprend à- la façon connue un noyau central 6, convenablement profilé et des aubes profilées 7 montées sur lui. Mais ces aubes ont une épaisseur notable de manière à permettre de profiler les espaces intermédiaires.8 qu'elles défmissent. En effet pour réaliser le régime irrotationnel avec composante de vitesse longitudinale substantiellement uniforme sur toute la section il faut que lesdits espaces aient un profil en forme générale de trapèze à côtés non parallèles préférablement incurvés de façon à ce que leur convexité soit orientée vers l'extérieur par rapport à l'aube. Bien entendu pour éviter la formation de tourbillons, les aubes 7 s'amincissent vers l'amont et vers l'aval de manière à comporter à l'avant un bord arrondi et à l'arrière une arête substantiellement vive, à la façon connue par exemple pour les ailes d'avions. On comprend encore que pour mettre le fluide en rotation lesdites aubes sont hélicoïdales dans le sens longitudinal.

Le dispositif de sortie 5 comprend trois étages successifs 9, 10 et 11. L'étage amont 9 est convergent. L'étage intermédiaire 10 est équipé d'un noyau central profilé 12 et d'aubes redresseuses profilées 13. Cet étage intermédiaire peut être cylindrique, mais on le prévoit de préférence légèrement convergent. Quant à l'étage aval 11 c'est un divergent à faible angle de cône. On notera que l'ensemble 9-10-11 représente un Venturi dans le col duquel on aurait disposé les aubes redresseuses 13. Comme montré le noyau 12, profilé comme le noyau d'entrée 6, mais de plus grande longueur, peut se prolonger vers l'amont sur une fraction de la longueur de l'étage 9 et à l'arrière jusqu'au débouché de l'étage 11.

Le cyclone représenté comprend encore une électrode axiale 14 supportée par les noyaux 6 et 12 prévus en matière isolante au moins dans leur partie centrale. L'extrémité amont de cette électrode reste à l'intérieur du noyau 6, mais son extrémité aval dépasse au contraire au-delà du débouché de l'étage 11 pour être reliée au générateur d'alimentation en courant haute tension.

Le cyclone comporte une sortie périphérique tangentielle 15 de produit divisé séparé orientée dans le sens de rotation du fluide à l'intérieur de l'appareil. Cette sortie, qui peut être équipée d'une vanne, d'une écluse ou autre dispositif connu, non représenté, est située immédiatement en avant de l'étage amont 9 du dispositif de sortie 5. On notera d'ailleurs qu'il est possible de disposer à la façon connue plusieurs cyclones en parallèle à l'intérieur d'un même caisson, auquel cas leurs sorties débouchent directement dans l'espace de celui-ci.

Lorsque l'appareil fonctionne, grâce au dispositif d'entrée 4 le fluide est aussitôt mis en régime irrotationnel de façon régulière et comme les composantes de vitesse longitudinale de toutes les couches sont les mêmes, sa rotation se poursuit régulièrement sur toute la longueur du corps sans aucune formation de tourbillons correspondant à des pertes d'énergie. Quand il traverse l'étage convergent 9 du dispositif de sortie, sa composante de vitesse longitudinale s'élève fortement en même temps que de ce fait le pas de l'hélice parcourue par les divers filets s'accroît dans la même mesure, ce qui correspond à un début de transformation de la vitesse. tangentielle en vitesse linéaire longitudinale. Cette transformation s'achève dans l'étage 10 grâce à la présence des aubes 13 qui redressent l'écoulement sans perte d'énergie importante. Enfin le divergent 11 réalise la récupération de l'énergie cinétique, c'est-à-dire la transformation de la pression dynamique en pression statique. Finalement le fluide se retrouve à la sortie à une pression statique fort peu inférieure à celle d'entrée.

Il y a encore lieu de noter que l'amenée de courant à l'électrode axiale 14 peut s'effectuer par l'extrémité aval de celle-ci, c'est-à-dire dans une zone où le fluide est déjà épuré et où par conséquent les particules qu'il renfermait en suspension à l'origine ne peuvent provoquer ni des fuites de courant par cheminement, ni l'amorçage de court-circuits.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. C'est ainsi que la pointe amont du noyau central 12 du dispositif de sortie 5 peut se trouver plus ou moins en avant, voire même en arrière, de l'étage convergent 9, les aubes redresseuses 13 elles-mêmes pouvant s'étendre plus ou moins sur la partie amont de ce noyau, éventuellement jusqu'à la pointe de celui-ci.

En outre lorsqu'il est question de particules dans les présentes, celles-ci peuvent être aussi bien liquides que solides (cas par exemple des gaz chargés de fines gouttelettes liquides).

## Revendications

1. Appareil pour la séparation centrifuge des particules solides ou liquides en suspension dans un fluide liquide ou gazeux, du genre comportant un cyclone (1) dans lequel le fluide à traiter tourne en se déplaçant axialement, et qui est pourvu, pour la mise en rotation du fluide, d'un dispositif d'entrée constitué par des aubes (7) portées par un noyau central (6), caractérisé en ce que ces aubes (7) ont en profil transversal (perpendiculaire à l'axe du noyau) une conformation telle que les espaces (8) qui les séparent soient en forme de trapèzes à côtés non parallèles incurvés de façon que leur convexité soit orientée vers l'extérieur de l'aube considérée, en vue d'assurer le régime irrotationnel en même temps qu'une composante de vitesse longitudinale uniforme pour toutes les couches annulaires du fluide à l'intérieur du corps du cyclone (1).

2. Appareil suivant la revendication 1, caractérisé en ce qu'il comprend un dispositif de sortie (5) à plusieurs étages (9, 10, 11) pour assurer la récupération maximale de l'énergie de rotation.

3. Appareil suivant la revendication 2, caractérisé en ce que le dispositif de sortie (5) comprend en combinaison :
- un étage amont convergent (9) dans lequel la vitesse longitudinale du fluide augmente avec transformation partielle de la composante tangentielle en composante longitudinale ;
- un étage intermédiaire (10) comportant des aubes profilées (13) portées par un noyau central (12), ces aubes assurant le redressement complet de l'écoulement du fluide ;
- et un étage divergent (11) à faible angle de cône, propre à réduire la vitesse longitudinale en transformant une fraction importante de la pression dynamique en pression statique en vue de récupérer l'énergie mise en oeuvre pour la mise en rotation du fluide dans le cyclone (1).

4. Appareil suivant la revendication 1, avec évacuation des particules séparées près de son extrémité de sortie, caractérisé en ce que cette évacuation comprend au moins une ouverture tangentielle (15) orientée dans le sens de rotation du fluide à l'intérieur de l'appareil et située aussi près que possible de l'extrémité amont du dispositif de sortie (5).

5. Appareil suivant la revendication 3, du genre comportant une électrode axiale (14) supportée au moins en partie par le dispositif d'entrée (4) et celui de sortie (5), caractérisé en ce que cette électrode (14) traverse complètement le noyau (12) du dispositif de sortie (5) en dépassant au-delà de celui-ci, tandis que son raccordement au générateur d'alimentation s'effectue en aval de ce dispositif de sortie (5) dans une zone où le fluide est débarrassé de ses particules et n'est plus animé d'un mouvement de rotation notable.

6. Appareil suivant l'une quelconque des revendications 3 et 5, caractérisé en ce que la pointe amont du noyau (12) du dispositif de sortie (5) est décalée dans l'un quelconque des deux sens par rapport au plan de raccordement entre le premier et le second étage (9, respectivement 10) de ce dispositif (5).

7. Appareil suivant l'une quelconque des revendications 3, 5 et 6, caractérisé en ce que les aubes (13) du dispositif de sortie (5) s'étendent sur toute la partie amont du noyau (12) de ce dispositif.

## Claims

1. Apparatus for the centrifugal separation of solid or liquid particles in suspension in a liquid or gaseous fluid, of the type comprising a cyclone (1) in which the fluid to be treated rotates, displacing itself axially, and which is provided, for the rotation of the fluid, with an inlet device comprised of blades (7) carried by a central core (6), characterized in that these blades (7), in transverse profile (perpendicular to the axis of the core), have a structure such that the spaces (8) which separate them are in the form of trapezia with non-parallel, incurvated sides, so that their convexity is orientated toward the exterior of the blade concerned, with a view to ensuring the irrotational working at the same time as a uniform longitudinal speed component for all the annular layers of the fluid on the interior of the body of the cyclone (1).

2. Apparatus according to Claim 1, characterized in that it comprises an outlet device (5) of several stages (9, 10, 11) to ensure the maximum recovery of the energy of rotation.

3. Apparatus according to Claim 2, characterized in that the outlet device (5) comprises, in combination :
- an upper convergent stage (9) in which the longitudinal speed of the fluid increases with partial transformation of the tangential component into longitudinal component;
- an intermediate stage (10) comprising profiled blades (13) carried by a central core (12), these blades ensuring the complete straightening of the flow of the fluid ;
- and a divergent stage (11) with a slight angle of taper, suitable to reduce the longitudinal speed, transforming a large fraction of the dynamic pressure into static pressure with a view to recovering the energy used for the rotation of the fluid in the cyclone (1).

4. Apparatus according to Claim 1, with evacuation of the separated particles close to its outlet extremity, characterized in that this evacuation comprises at least one tangential opening (15) orientated in the direction of rotation of the fluid on the interior of the apparatus and situated as close as possible to the upper extremity of the outlet device (5).

5. Apparatus according to Claim 3, of the type comprising an axial electrode (14) supported at least partially by the inlet device (4) and outlet device (5), characterized in that this electrode (14) completely traverses the core (12) of the outlet device (5), passing beyond the latter, whilst its connection to the supply generator takes place downstream of this outlet device (5) in a zone where the fluid is relieved of its particles and is no longer animated by an appreciable rotary movement.

6. Apparatus according to any one of claims 3 and 5, characterized in that the upper point of the core (12) of the outlet device (5) is staggered in any one of the two directions in relation to the plane of connection between the first and the second stage (9, 10 respectively) of this device (5).

7. Apparatus according to any one of claims 3, 5, and 6 characterized in that the blades (13) of the outlet device (5) extend over the whole upper part of the core (12) of this device.

## Patentansprüche

1. Vorrichtung zur Zentrifugentrennung von festen oder flüssigen Partikeln aus einer Flüssigkeit oder einem Gas, enthaltend einen Zyklon (1), in dem sich das zu behandelnde Fluid dreht, wobei es sich axial verschiebt, und der zur Versetzung des Fluids in Rotation mit einem Eingangsteil versehen ist, der aus von einem zentralen Kern (6) getragenen Schaufeln aufgebaut ist, dadurch gekennzeichnet, dass diese Schaufeln (7) im transversalen Profil (senkrecht zur Kernachse) eine derartige Gestalt haben, dass die sie trennenden Zwischenräume (8) die Form von Trapezen mit gekrümmten nicht-parallelen Seiten haben, derart, dass ihre Konvexität zum Äusseren der betrachteten Schaufel hinweist, um die Wirbelfreiheit ebenso sicherzustellen wie eine longitudinale Geschwindigkeitskomponente von gleichförmiger Grösse für alle Ringabschnitte des Fluids im Innern des Zyklonkörpers (1).

2. Vorrichtung nach Anspruch 1, dadurch gekennzeichnet, dass sie einen Ausgangsteil (5) mit mehreren Stufen (9, 10, 11) zur Sicherstellung der maximalen Rückgewinnung der Rotationsenergie umfasst.

3. Vorrichtung nach Anspruch 2, dadurch gekennzeichnet, dass der Ausgangsteil (5) in Kombination enthält :
- eine konvergierende Stufe stromaufwärts (9), in der die longitudinale Geschwindigkeit des Fluids mit einer teilweisen Umwandlung der tangentialen in eine longitudinale Komponente zunimmt ;
- eine mittlere Stufe (10) mit profilierten, von einem zentralen Kern (12) getragenen Schaufeln (13), die die komplette Neuausrichtung der Strömung des Fluids sicherstellen ;
- und eine divergente Stufe (11) mit kleinem Öffnungswinkel, geeignet zur Reduzierung der longitudinalen Geschwindigkeit durch Umwandlung eines wichtigen Teils des dynamischen Drucks in statischen Druck, um die aufgewandte Energie für die Versetzung des Fluids im Zyklon (1) in Drehung wiederzugewinnen.

4. Vorrichtung nach Anspruch 1, mit Ableitung der abgetrennten Partikel nahe seinem Ausgang, dadurch gekennzeichnet, dass diese Abteilung wenigstens eine tangentiale Öffnung (15) umfasst, die im Drehsinn des Fluids im Innern der Vorrichtung orientiert ist und sie so nahe wie möglich an dem stromaufwärtigen Ende des Ausgangsteils (5) angeordnet ist.

5. Vorrichtung nach Anspruch 3, enthaltend eine axiale, wenigstens teilweise vom Eingangsteil (4) und Ausgangsteil (5) getragene Elektrode (14), dadurch gekennzeichnet, dass diese Elektrode (14) den Kern (12) des Ausgangsteils (5) völlig durchläuft, indem sie über ihn hinausreicht, während ihr Anschluss an den Stromversorgungsgenerator stromabwärts des Ausgangsteils (5) in einer Zone erfolgt, wo das Fluid von seinen Partikeln befreit und nicht mehr besonders in Bewegung ist.

6. Vorrichtung nach einem der Ansprüche 3 und 5, dadurch gekennzeichnet, dass die stromaufwärtige Spitze der Kerns (12). des Ausgangsteils (5) in einem von beiden Richtungssinnen im Vergleich zum Anschlussplan zwischen der ersten und der zweiten Stufe (9 bzw. 10) des Ausgangsteils (5) versetzt ist.

7. Vorrichtung nach einem der Ansprüche 3, 5 und 7, dadurch gekennzeichnet, dass die Schaufeln (13) des Ausgangsteils (5) sich über den gesamten stromaufwärten Teil des Kerns (12) des Ausgangs teils (5) erstrecken.
